# EUROPÄISCHE PATENTSCHRIFT

(11) **EP 1 029 822 B1**
(45) Veröffentlichungstag und Bekanntmachung des Hinweises auf die Patenterteilung: **29.10.2003**
(21) Anmeldenummer: 00111326.5
(22) Anmeldetag: 02.07.1999
(51) Int. Cl.: B66B 11/04, B66B 11/00

(54) **Schräganordnung eines Seilaufzugsantriebes**
Inclined arrangement for cable elevator drive
Disposition inclinée de la machinerie d'un ascenseur à câbles

(30) Priorität: 13.07.1998 EP 98810662
(43) Veröffentlichungstag der Anmeldung: 23.08.2000
(62) Teilanmeldung aus: 99112634.3
(73) Patentinhaber: INVENTIO AG, CH-6052 Hergiswil (CH)
(72) Erfinder: Latorre Marcuz, Carlos, Masch.-Ing., 50009 Zaragoza (ES)

(56) Entgegenhaltungen:
- EP-A- 0 079 420
- EP-A- 0 202 525

## Beschreibung

Die vorliegende Erfindung betrifft einen Seilaufzug gemäß dem Oberbegriff von Anspruch 1.

EP-A-0 202 525 offenbart einen gattungsgemäßen Seilaufzug.

Ein Aufzugsantrieb der genannten Art ist aus der DE 37 37 773 C2 bekannt. Bei dieser Konstruktion soll der Zusammenbau des Getriebes einfach, sowie das An- und Abbauen des Motors in kurzer Zeit möglich sein, wobei die Lager hierbei ausgefluchtet bleiben. Der stehend auf dem Getriebe angeordnete Motor weist auf seiner Oberseite eine Trommelbremse auf.

Bei der heute hohen thermischen Belastung der Motorwicklungen scheint das Eintreten eines Wicklungsdefektes infolge Ueberlastung wahrscheinlicher zu sein als ein mechanischer Defekt im Getriebe. Muss nun ein defekter Motor ausgewechselt werden, muss mit dem defekten Motor auch die oberhalb des Motors befindliche Bremse abgebaut werden. Letzteres bedingt dass vorerst, beispielsweise mittels anzubringenden Seilklammern und/oder Abstützen des Gegengewichtes im Schacht, die Kabine und das Gegengewicht gegen ungebremste Bewegungen gesichert werden müssen. Diese Prozedur ist zeitaufwendig und birgt Unfallrisiken.

Das deutsche Gebrauchsmuster 1 918 376 offenbart einen Aufzugsantrieb, bestehend aus einem Schneckengetriebe und einem ebenfalls stehend angeordneten Motor, wobei der Motor ein Aussenläufermotor ist und seine zylindrische Mantelfläche gleichzeitig als Bremstrommel dient.

Bei diesem Antrieb muss bei einem Motorenwechsel ebenfalls die Bremse abgebaut werden, womit der gleiche nachteilige Effekt entsteht wie bereits vorhergehend beschrieben. Zudem kann die durch das Aussenläuferprinzip sich ergebende grosse Schwungmasse das Beschleunigen und Verzögern der Aufzugskabine ungünstig beeinflussen.

Bei beiden genannten Antrieben lassen die im Verhältnis zur Getriebegrösse kleinen Motoren den Schluss zu, dass diese Antriebe nur für relativ kleine Leistungen ausgelegt sind. Bei der Verwendung eines leistungsstärkeren und somit grösseren Motors für den mittleren Leistungsbereich kann ein die Getriebegrundfläche teilweise überragender Motorgrundriss einen entsprechend grösseren Platzbedarf für den Antrieb bedingen, was sich nachteilig auf die Dispositionsmöglichkeiten auswirkt.

Der vorliegenden Erfindung liegt deshalb die Aufgabe zugrunde einen Aufzugsantrieb zu schaffen, dessen Motor- und Getriebegehäuseabmessungen schmal sind, d.h. in mindestens einer horizontalen Dimension eine solch geringe Ausdehnung haben, dass der Antrieb seitlich platzsparend im Schacht angeordnet werden kann, wobei übliche Motorenformen Verwendung finden. Weiter soll der Motor ohne die genannten Nachteile schnell und einfach auswechselbar sein.

Der erfindungsgemässe Aufzugsantrieb zeichnet sich durch die kennzeichnenden Merkmale von Anspruch 1 aus.

Vorteilhafte Weiterbildungen und Verbesserungen sind in den Unteransprüchen aufgeführt.

Die Neigung der Motor-Getriebeachse wird dadurch erreicht, dass die Befestigungsfüsse am Getriebe in einer zur Getriebegrundfläche entsprechend geneigten Ebene angeordnet sind.

Die mechanische Bremse befindet sich zwischen dem Motor und dem Getriebe und muss bei einem Motorenwechsel nicht abgebaut werden. Deshalb bleibt der Antrieb, bzw. die Treibscheibe nach dem Entfernen des Motors mittels der geschlossenen Bremse blockiert, womit keine zusätzlichen Sicherungsmassnahmen nötig sind.

Die mechanische Bremse ist als fester Bestandteil des Getriebes ausgebildet und ist in einem Gehäuseteil des Getriebes angeordnet.

Das die Bremse aufnehmende Gehäuseteil ist als nach oben gerichteter Flanschkragen mit einer Flanschplatte für die Aufnahme des Motors ausgebildet und ist, zusammen mit dem Getriebeunterteil, als ein einstückiges Gussgehäuse ausgebildet.

Der für grosse Festigkeit und Steifigkeit optimierte, ovalähnliche Vertikalquerschnitt des Getriebegehäuses, dessen Rundungen aus verschiedenen Radien gebildet werden und dessen Höhe grösser als dessen Breite ist ermöglicht dünne Wandstärken und damit eine geringe seitliche Ausdehnung des Getriebegehäuses.

Die Anordnung einer Schwungmasse oberhalb des Motors ermöglicht die Verwendung einer Schwungscheibe, die über den Motorgehäusequerschnitt hinausragt, ohne die Einbaumasse zu überschreiten.

Die Erfindung wird im folgenden anhand eines Ausführungsbeispiels näher erläutert und in den Zeichnungen dargestellt. Es zeigen:
Fig.1 eine dreidimensionale Ansicht des Aufzugantriebes und dessen Plazierung im Schacht,
Fig.2 einen Vertikalquerschnitt des Aufzugsantriebes nach Fig.1,
Fig.3 eine Frontansicht,
Fig.4 eine Seitenansicht und
Fig.5 einen Querschnitt des Getriebes entlang dem Schnittverlauf V-V in Fig.2.

Die Fig.1 zeigt den erfindungsgemässen Aufzugsantrieb am Beispiel einer Schachtmontage. Der Aufzugsantrieb besteht aus einem Getriebe 2 mit einem nach oben sich erstreckenden, seitlich durchbrochenen Flanschkragen 8, welcher die mechanische Bremse enthält und einem oberhalb der Bremse aufgebauten Motor 1 mit einer Schwungscheibe 9. Die mechanische Bremse besteht aus einer Bremstrommel 5, einem Bremsmagnet 3 und Bremsbacken 4. Die Bremsbacken 4 wirken von aussen her durch seitliche Oeffnungen im Flanschkragenn 8 auf die Bremstrommel 5. Der Flanschkragen 8 ist oben mit einer Flanschplatte 38 abgeschlossen, auf welcher der Motor 1 angeschraubt ist. Das Getriebe 2 ist mittels seitlichen Befestigungsfüssen 10 mit horizontalen Getriebeträgern 11 und 12 lösbar verbunden. Seitlich des Getriebes 2 ist eine Treibscheibe 6 mit einer Abdeckung 7 angeordnet. Ueber die Treibscheibe 6 sind Tragorgane 18 geschlungen, welche eine nicht dargestellte Kabine und ein nicht dargestelltes Gegengewicht tragen. Die Getriebeträger 11 und 12 befinden sich auf einer horizontalen Traverse 13, welche ihrerseits über elastische Zwischenlagen 14 mit den Kabinenführungsschienen 17 und mit den Gegengewichtsführungsschienen 16 verbunden ist. Die aufgeführten Teile 11-14 bilden so eine Maschinenkonsole für den Aufzugsantrieb. In Fig.1 ist ferner ersichtlich, dass der Motor 1 nicht genau vertikal, sondern abweichend von der Vertikalen etwas nach hinten geneigt angeordnet ist.

Die weiteren Einzelheiten des Aufzugantriebes werden im folgenden anhand der Fig.2 näher erläutert. Die aktiven Getriebeteile, eine Schnecke 20 und ein mit der Schnecke 20 im Eingriff stehendes Schneckenrad 27, sind in einem öldicht geschlossenen, etwa rechteckig geformten Hohlraum im unteren Teil eines Getriebegehäuses 28 eingebaut. Die Schnecke 20 ist Bestandteil einer Motor/Schneckenwelle 19, welche am unteren Ende mit einem Festlager 30 radial und axial im Getriebegehäuse 28 gehalten ist und beim oberen Austritt aus diesem Teil des Getriebegehäuses 28 mit einem Loslager 29 geführt ist. Das Schneckenrad 27 ist mit einer Treibscheibenwelle 35 drehfest verbunden. Dieser Teil des Getriebegehäuses 28 ist rechts mit einem Getriebedeckel 31 verschlossen, weist an der tiefsten Stelle eine Oelablassschraube 32 auf und ist bis zu einem Niveau 33 mit einem Getriebeöl 34 gefüllt. Dieser untere Teil des Getriebegehäuses 28 ist, zusammen mit dem nach oben sich erstreckenden Flanschkragen 8 mit Flanschplatte 38, als einstückiges Gussgehäuse ausgebildet.

Rechts neben dem Flanschkragen 8 ist auf einem flachen Teil des Getriebegehäuses 28 der Bremsmagnet 3 befestigt. Mit 37 ist ein Handlüfthebel für das manuelle Bremslüften bezeichnet. Oberhalb des Loslagers 29 und innerhalb des Flanschkragens 8 ist die Bremstrommel 5 angeordnet und mit der Motor/Schneckenwelle 19 fest verbunden. Mit der Flanschplatte 38 ist ein Motorgehäuse 24 des Motors 1, vorzugsweise mittels Schrauben, lösbar verbunden. Das Motorgehäuse 24 umfasst ein geblechtes Statorpaket 23 mit einer Statorwicklung 22, deren untere Enden, bzw. deren Wicklungsköpfe in den Flanschkragen 8 hineinragen. Auf der Motor/Schneckenwelle 19 befindet sich im Bereich des Statorpaketes 23 ein für Wechselstrommotoren typischer Rotor 21 mit Blechpaket und Kurzschlusswicklung.

Gegen das obere Ende der Motor/Schneckenwelle 19 oberhalb des Rotors 21 sind auf dieser ein Lüfterrad 25 und eine Schwungscheibe 9 drehfest angebracht und mit einer Schraube 40 achsial gesichert. Mit 36 ist ein auf der Schwungscheibe 9 aufgeschraubter Kegelradring bezeichnet. Die Luftaustrittsöffnung am Umfang des Lüfterrades 25 ist mit einem Lüftergitter 26 abgedeckt. Mit β ist der zur Vertikalen vorhandene Schrägstellungswinkel bezeichnet. Der Schrägstellungswinkel β kann jenen Betrag Winkelgrade aufweisen mittels welchem die erwähnten Vorteile erzielt werden. Im gezeigten Beispiel beträgt der Winkel β ca 10°. Die Ebene eines mit 39 bezeichneten Getriebebodens ist mit dem gleichen Winkel β zur horizontalen Ebene geneigt.

Die Frontansicht der Fig.3 zeigt zusätzlich die Teile Handantriebswelle 44, Schwenkmechanik 43 und Kegelritzel 42, sowie den erwähnten Kegelradring 36 einer manuell betätigbaren Evakuiervorrichtung. Ferner ist die ovalähnliche Form des Getriebes mit dem Getriebedeckel 31 erkennbar.

In der Fig.4 wird der Vorteil mit dem Winkel β von der Vertikalen abweichenden Achse des Motors 1 deutlich. Dadurch, dass in der vertikalen Linie der Motor 1 die Getriebegehäusegrundfläche nicht überragt, kann dieser Aufzugsantrieb entsprechend nahe an eine Schachtwand 41 plaziert werden, weil die Ausdehnung quer zur Führungsschienenebene, also die horizontale Erstreckung des Antriebes zwischen Schachtwand und Kabinenfahrprofil entsprechend schmal ist. Ferner kann eine unten angehängte Aufzugskabine an der rechten Seite des Aufzugantriebes gemäss Fig.4 entlang der Kabinenführungsschienen 17 bis über den Motor 1 des Aufzugantriebes hinaus hochfahren.

Die Fig.5 zeigt eine Querschnittsform der Getriebegehäuses 28 an der in der Fig.2 markierten Schnittstelle des Getriebegehäuses 28. Diese Fig.5 zeigt eine für dieses Getriebe 2 bezüglich Festigkeit und Torsionssteifigkeit optimale Kontur der Gehäusewand. Die äussere Gehäusekontur weist eine Höhe h auf, welche grösser ist als die Breite b. Die nach der Methode Finite Elemente ermittelte Gehäusekontur weist in ihrem Verlauf im gezeigten Beispiel vier verschiedene Radien R1-R4 auf, wobei die Anzahl ineinander übergehende Radien grösser oder kleiner als vier sein können. Es ergibt sich so eine ovalähnliche Querschnittsform der Gehäusewand. Des weiteren kann die Gehäusewandstärke relativ klein gehalten werden, was sich wiederum günstig auf die Aussenabmessungen und auch auf das Gewicht des Getriebes 2 auswirkt.

Die Konstruktion des Aufzugantriebes beschränkt sich in den Einzelheiten nicht nur auf das gezeigte Beispiel. So ist beispielsweise die mechanische Bremse auch als Scheibenbremse mit den entsprechenden Armaturen ausführbar.

Der Motor 1 kann eine von der gezeigten Ausführung abweichende Grösse und Form aufweisen.

### Bezugszeichenliste

- 1: Motor
- 2: Getriebe
- 3: Bremsmagnet
- 4: Bremsbacke
- 5: Bremstrommel
- 6: Treibscheibe
- 7: Abdeckung Treibscheibe
- 8: Flanschkragen
- 9: Schwungscheibe
- 10: Befestigungsfüsse
- 11: Getriebeträger
- 12: Getriebeträger
- 13: Traverse
- 14: Zwischenlage
- 15: Winkelträger
- 16: Führungsschiene Gegengewicht
- 17: Führungsschiene Kabine
- 18: Tragseile
- 19: Motor/Schneckenwelle
- 20: Schnecke
- 21: Rotor
- 22: Statorwicklung
- 23: Statorpaket
- 24: Motorgehäuse
- 25: Lüfterrad
- 26: Lüftergitter
- 27: Schneckenrad
- 28: Getriebegehäuse
- 29: Loslager
- 30: unteres Lager
- 31: Getriebedeckel
- 32: Oel-Ablassschraube
- 33: Oelniveau
- 34: Getriebeöl
- 35: Treibscheibenwelle
- 36: Kegelrad
- 37: Handlüfthebel
- 38: Flanschplatte
- 39: Getriebeboden
- 40: Schraube
- 41: Schachtwand
- 42: Kegelritzel
- 43: Kupplungsmechanik
- 44: Handantriebswelle
- 45: Ringschrauben
- 46: Befestigungschrauben

## Patentansprüche

1. Seilaufzug mit gegenüber einer Tragkonstruktion (12,13,14,15) abgestützter Aufzugantriebseinheit, bestehend aus einem Getriebe (2) mit einem Getriebegehäuse (28) und mit sich überkreuzenden Achsen einer Eintriebswelle (19) und einer horizontalen Abtriebswelle (35), mit der eine Treibscheibe (6) verbunden ist, **dadurch gekennzeichnet, daß** ein die Eintriebswelle (19) in Drehung versetzenden Motor (1), der über ein Motorgehäuse (24) an das Getriebegehäuse (28) gekoppelt ist vorgesehen ist, wobei die Motorachse axial zur Eintriebswelle (19) und parallel zur Ebene der Treibscheibe (6) unter einem spitzen Winkel (β) zur Vertikalen angeordnet ist, und wobei das Getriebegehäuse (28) in horizontaler Ebene wenigstens eintriebswellenseitig nicht über die vertikale Projektion des Motorgehäuses (24) übersteht.

2. Seilaufzug mit Aufzugantriebseinheit nach Anspruch 1, **dadurch gekennzeichnet, dass** wenigstens eine Getriebegehäusebegrenzung in einer Ebene senkrecht zur Treibscheibenebene im wesentlichen vertikal verläuft.

3. Seilaufzug mit Aufzugantriebseinheit nach Anspruch 1, **dadurch gekennzeichnet, dass** das Getriebegehäuse (28) im Bereich der Eintriebswelle (19) einen Flanschkragen (8) ausbildet, über den das Motorgehäuse (24) rechtwinklig zur horizontalen Abtriebswelle (35) mit dem Getriebegehäuse (28) verbunden ist.

4. Seilaufzug mit Aufzugantriebseinheit nach Anspruch 1 **dadurch gekennzeichnet, dass** der Motor (1) und das Getriebe (2) über eine gemeinsame einstückigen Motor-Getriebewelle (19) drehmomentschlüssig miteinander verbunden sind.

5. Seilaufzug mit Aufzugantriebseinheit nach Anspruch 1, **dadurch gekennzeichnet, dass** die Motor-Getriebewelle (19) eine Schnecke (20) ausbildet, welche rechtwinklig mit einem mit der horizontalen Abtriebswelle (35) verbundenen Schneckenrad (27) in Eingriff steht.

## Claims

1. Cable elevator having supported against a supporting structure (12,13,14,15) an elevator drive unit consisting of a gear (2) with a gear casing (28) and, with mutually crossing axes, an input drive shaft (19) and a horizontal output drive shaft (35) to which a traction sheave (6) is connected,
**characterized in that** a motor (1) is provided which imparts rotation to the input drive shaft (19) and which is coupled to the gear casing (28) via a motor casing (24), the motor axis being arranged axially with the input drive shaft (19) and parallel to the plane of the traction sheave (6) at an acute angle (β) to the vertical, and the gear casing (28) on at least the side of the input drive shaft not extending in the horizontal plane beyond the vertical projection of the motor casing (24).

2. Cable elevator with elevator drive unit according to Claim 1,
**characterized in that** at least one gear casing boundary runs essentially vertically in a plane perpendicular to the plane of the traction sheave.

3. Cable elevator with elevator drive unit according to Claim 1,
**characterized in that** in the area of the input drive shaft (19) the gear casing (28) forms a flange collar (8) by which the motor casing (24) is connected to the gear casing (28) at right angles to the horizontal output drive shaft (35).

4. Cable elevator with elevator drive unit according to Claim 1,
**characterized in that** the motor (1) and the gear (2) are torsionally connected to each other by a common monolithic motor-gear shaft (19).

5. Cable elevator with elevator drive unit according to Claim 1,
**characterized in that** the motor-gear shaft (19) forms a worm (20) which meshes at right angles with a worm wheel (27) connected to the horizontal output drive shaft (35).

## Revendications

1. Ascenseur à câble comportant une unité d'entraînement d'ascenseur montée en face d'une structure porteuse (12, 13, 14, 15), comprenant une boîte de transmission (2) comportant un carter de boîte de transmission (28) et des axes se croisant d'un arbre d'entrée (19) et d'un arbre de sortie horizontal (35) auquel une poulie de traction (6) est reliée, **caractérisé en ce qu'**il est prévu un moteur (1) entraînant en rotation l'arbre d'entrée (19), et accouplé avec le carter de boîte de transmission (28) par l'intermédiaire d'un carter de moteur (24), l'axe du moteur étant disposé axialement par rapport à l'arbre d'entrée (19) et parallèlement au plan de la poulie de traction (6) en formant un angle aigu (β) par rapport à la verticale, et le carter de boîte de transmission (28) ne s'étendant pas au-delà de la projection verticale du carter (24) du moteur dans le plan horizontal, au moins côté arbre d'entrée.

2. 'Ascenseur à câble comportant une unité d'entraînement d'ascenseur selon la revendication 1, **caractérisé en ce qu'**au moins une limite du carter de boîte de transmission s'étend sensiblement verticalement dans un plan perpendiculaire au plan de la poulie de traction.

3. Ascenseur à câble comportant une unité d'entraînement d'ascenseur selon la revendication 1, **caractérisé en ce que** le carter de boîte de transmission (28) forme, dans la zone de l'arbre d'entrée (19), une collerette de rebord (8) par l'intermédiaire de laquelle le carter (24) du moteur est relié au carter de boîte de transmission (28) perpendiculairement à l'arbre de sortie horizontal (35).

4. Ascenseur à câble comportant une unité d'entraînement d'ascenseur selon la revendication 1, **caractérisé en ce que** le moteur (1) et la boîte de transmission (2) sont reliés l'un à l'autre de manière solidaire quant au couple de rotation par l'intermédiaire d'un arbre de moteur/boîte de transmission (19) commun d'une seule pièce.

5. Ascenseur à câble comportant une unité d'entraînement d'ascenseur selon la revendication 1, **caractérisé en ce que** l'arbre de moteur/boîte de transmission (19) forme une vis sans fin (20) qui est en prise à angle droit avec une roue hélicoïdale (27) reliée à l'arbre de sortie horizontal (35).
